# EUROPÄISCHE PATENTANMELDUNG

(11) **EP 4 783 366 A1**
(43) Veröffentlichungstag der Anmeldung: **29.07.2026**
(21) Anmeldenummer: 25153506.8
(22) Anmeldetag: 23.01.2025
(51) Int. Cl.: H01R 13/422, H01R 103/00, H01R 24/40, H01R 43/20

(54) **STECKVERBINDER UND VERFAHREN ZUR MONTAGE EINES STECKVERBINDERS**

(71) Anmelder: Rosenberger Hochfrequenztechnik GmbH & Co. KG, 83413 Fridolfing (DE)
(72) Erfinder: Pemwieser, Manuel, 83413 Fridolfing (DE)
(74) Vertreter: Lorenz & Kollegen

(57) **Zusammenfassung**

Die Erfindung betrifft einen Steckverbinder (1), insbesondere einen elektrischen Steckverbinder (1), aufweisend ein erstes Bauteil (2, 10) und ein an dem ersten Bauteil (2, 10) unmittelbar befestigtes, zweites Bauteil (6, 9), wobei das erste Bauteil (2, 10) eine von einem mechanisch entspannten Grundzustand über ein Festkörpergelenk (17) vorübergehend elastisch in einen Zwischenzustand auslenkbare Rasteinheit (11) aufweist. Die Rasteinheit (11) weist ein Rastmittel (12) auf, das zur gegenseitigen Befestigung der beiden Bauteile (2, 10 ; 6, 9) mit dem zweiten Bauteil (6, 9) verrastbar ist. Es ist vorgesehen, dass das Festkörpergelenk (17) tordierbar und durch zwei, sich winklig zu einer Längsachse (L) der Rasteinheit (11) erstreckende, gegenüberliegende Seitenarme (18) gebildet ist.

## Beschreibung

Die Erfindung betrifft einen Steckverbinder, insbesondere einen elektrischen Steckverbinder, aufweisend ein erstes Bauteil und ein an dem ersten Bauteil unmittelbar befestigtes, zweites Bauteil, wobei das erste Bauteil eine von einem mechanisch entspannten Grundzustand über ein Festkörpergelenk vorübergehend elastisch in einen Zwischenzustand auslenkbare Rasteinheit aufweist, gemäß dem Oberbegriff des Anspruchs 1.

Die Erfindung betrifft ferner ein Verfahren zur Montage eines Steckverbinders.

Aus der Elektro- und Nachrichtentechnik sind diverse elektrische und optische Steckverbinder bekannt. Steckverbinder dienen bekanntermaßen dazu, elektrische Leistung und/oder elektrische bzw. optische Datensignale an korrespondierende Gegensteckverbinder zu übertragen. Bei einem Steckverbinder bzw. Gegensteckverbinder kann es sich unter anderem um einen Stecker, einen Leiterplattenstecker, einen Einbaustecker, eine Buchse, eine Kupplung oder einen Adapter handeln. Die im Rahmen der Erfindung verwendete Bezeichnung "Steckverbinder" bzw. "Gegensteckverbinder" steht stellvertretend für alle Varianten.

Im Rahmen der Herstellung bzw. Montage eines Steckverbinders sind in der Regel verschiedene Bauteile aneinander zu befestigen. Häufig müssen beispielsweise Kontaktelemente des Steckverbinders innerhalb eines geeigneten, elektrisch isolierenden Kontaktelementträgers (z. B. ein elektrisch isolierendes Außengehäuse oder ein Dielektrikum bzw. Isolatorelement) montiert werden. In der Praxis kommen zur Fixierung der Kontaktelemente mitunter Rastlaschen zum Einsatz. Als Beispiel für eine derartige mechanische Rastverbindung wird an dieser Stelle auf die US 6,361,379 B1 verwiesen.

Insbesondere an die Robustheit und Sicherheit von Steckverbindern für die Automobilindustrie bzw. für Fahrzeuge werden hohe Anforderungen gestellt. Beispielsweise im Zusammenhang mit Sensoren (z. B. Kameras) und Aktoren für Fahrerassistenzsysteme stehen Sicherheitsaspekte bei den beteiligten Steckverbindungen im Vordergrund. Vor allem auch die Elektromobilität stellt die Automobilindustrie und deren Zulieferer vor große Herausforderungen, da in den Fahrzeugen über die Kabel bzw. Leitungen mitunter hohe Ströme mit Spannungen bis zu 1.500 V übertragen werden. Eine Steckverbindung in einem Fahrzeug muss mitunter hohen Belastungen, beispielsweise mechanischen Belastungen, standhalten sowie definiert geschlossen bleiben, so dass die elektrische Verbindung nicht unbeabsichtigt, beispielsweise während des Betriebs des Fahrzeugs, getrennt wird.

Zur Erhöhung der Haltekraft einer Rastlasche in der korrespondierenden Rastausnehmung kommen üblicherweise Sicherungsmittel zum Einsatz, die ein Ausfedern der Rastlasche aus der Rastausnehmung mechanisch blockieren (unter anderem bekannt als "Primary Locking Reinforcement, "PLR") und/oder es werden sogenannte Sekundärsicherungen verwendet, also insbesondere redundante Rastverbindungen, die die gegenseitige Fixierung der Bauteile zusätzlich absichern.

Insbesondere wenn der Bauraum innerhalb des Steckverbinders begrenzt ist, ist die Bereitstellung der genannten Sicherungsmittel oder Sekundärsicherungen mitunter nicht ohne Weiteres möglich. Ein weiteres Problem eines begrenzten Bauraums kann außerdem darin bestehen, dass die Rastlasche dann nur vergleichsweise kurz ausgebildet sein kann und eine dementsprechend steife Geometrie aufweist. Dies erhöht unvorteilhaft die Montagekraft und kann im Rahmen des Montageprozesses im schlechtesten Fall zu einem Abrieb am Rasthaken der Rastlasche führen, was diesen mechanisch beeinträchtigen kann.

Ferner sind die bekannten Maßnahmen zur Sicherung von Rastlaschen in der Regel vergleichsweise aufwändig, was dem Grundsatz einer wirtschaftlichen Herstellung der Steckverbinder entgegensteht.

In Anbetracht des bekannten Stands der Technik besteht die Aufgabe der vorliegenden Erfindung darin, einen mechanisch robusten, für vorzugsweise hohe Sicherheitsanforderungen geeigneten Steckverbinder bereitzustellen, der insbesondere wirtschaftlich im Rahmen einer Massenfertigung herstellbar ist, und der vorzugsweise eine kompakte Bauweise aufweist.

Der vorliegenden Erfindung liegt auch die Aufgabe zugrunde, ein insbesondere wirtschaftlich im Rahmen einer Massenfertigung anwendbares Verfahren zur Montage eines mechanisch robusten, für vorzugsweise hohe Sicherheitsanforderungen geeigneten Steckverbinders bereitzustellen, der vorzugsweise eine kompakte Bauweise aufweist.

Die Aufgabe wird für den Steckverbinder mit den in Anspruch 1 aufgeführten Merkmalen gelöst. Hinsichtlich des Verfahrens wird die Aufgabe durch die Merkmale des Anspruchs 14 gelöst.

Die abhängigen Ansprüche und die nachfolgend beschriebenen Merkmale betreffen vorteilhafte Ausführungsformen und Varianten der Erfindung.

Die Erfindung betrifft einen Steckverbinder, aufweisend ein erstes Bauteil und ein an dem ersten Bauteil unmittelbar befestigtes, zweites Bauteil.

Bei dem Steckverbinder kann es sich insbesondere um einen elektrischen oder optischen Steckverbinder handeln. Die Erfindung wird nachfolgend im Wesentlichen anhand eines elektrischen Steckverbinders beschrieben, was für die Erfindung allerdings nicht einschränkend zu verstehen ist.

Der elektrische Steckverbinder kann grundsätzlich beliebig ausgebildet sein. Bei dem elektrischen Steckverbinder kann es sich beispielsweise um einen Datensteckverbinder, insbesondere einen Hochfrequenzsteckverbinder, oder einen Steckverbinder zur Übertragung elektrischer Leistung handeln, wie beispielsweise einen Automotive-Hochvolt-Steckverbinder. Der elektrische Steckverbinder kann grundsätzlich eine beliebige Anzahl Kontaktelemente aufweisen, beispielsweise eines oder mehrere Innenleiterkontaktelemente und ein Außenleiterkontaktelement. Der Steckverbinder kann als linearer bzw. gerader Steckverbinder oder als Winkelsteckverbinder ausgebildet sein. Grundsätzlich kommen beliebige Varianten von Steckverbindern in Betracht.

Erfindungsgemäß weist das erste Bauteil eine von einem mechanisch entspannten Grundzustand vorübergehend elastisch in einen Zwischenzustand auslenkbare Rasteinheit auf. Die Rasteinheit weist ein Rastmittel auf, das zur gegenseitigen Befestigung der beiden Bauteile mit dem zweiten Bauteil verrastbar ist. Die Auslenkung der Rasteinheit erfolgt über ein Festkörpergelenk.

Unter einem Festkörpergelenk wird eine mechanische Struktur verstanden, die ihre Beweglichkeit aus der elastischen Verformung eines durchgehenden, festen Körpers bezieht, anstatt aus separaten, beweglichen Teilen, wie bei herkömmlichen Scharnieren oder Gelenken. Vorzugsweise ist das Festkörpergelenk gemäß der vorliegenden Erfindung monolithisch aus dem ersten Bauteil ausgebildet.

Die elastische Auslenkung in den Zwischenzustand erfolgt vorzugsweise zerstörungsfrei bzw. reversibel, im Gegensatz zu einer plastischen Verformung.

Erfindungsgemäß ist vorgesehen, dass das Festkörpergelenk tordierbar und durch zwei, sich winklig zu einer Längsachsrichtung der Rasteinheit erstreckende, gegenüberliegende Seitenarme gebildet ist.

Unter einem tordierbaren Festkörpergelenk wird vorliegend insbesondere ein Festkörpergelenk verstanden, das die elastische Auslenkung des Festkörpergelenks von dem Grundzustand in den Zwischenzustand durch eine Torsion bzw. Verdrehung des Materials des ersten Bauteils, insbesondere der besagten Seitenarme, ermöglicht. Dies soll allerdings nicht ausschließen, dass gegebenenfalls zusätzlich auch eine Verformung durch Biegebelastung auftritt. Eine kombinierte mechanische Beanspruchung aus Biegung und Torsion kann daher ebenfalls vorgesehen sein. Vorzugsweise dominiert im Rahmen der genannten elastischen Auslenkung allerdings die Torsion.

Durch Verwendung des tordierbaren Festkörpergelenks bzw. die zwei sich gegenüberliegenden Seitenarme des Festkörpergelenks kann dieses innerhalb des Steckverbinders bei geringem Platzbedarf realisierbar sein. Es hat sich gezeigt, dass ein torsionsbasiertes Festkörpergelenk ein vergleichsweise kräftearmes Kippen der Rasteinheit ermöglicht, trotz einer steifen Geometrie. Das vorgeschlagene Festkörpergelenk lässt sich daher selbst im Falle einer besonders kompakten Bauweise des Steckverbinders vorteilhaft realisieren und bietet zudem den Vorteil eines schonenden und komfortablen Montagevorgangs.

Das Festkörpergelenk kann vorteilhaft eine bewegliche mechanische Verbindung zwischen der Rasteinheit und dem restlichen Körper des ersten Bauteils (nachfolgend als "Restkörper" bezeichnet) ausbilden. Die Rasteinheit kann vorzugsweise einstückig mit dem Restkörper ausgebildet sein. Der Restkörper oder zumindest ein Abschnitt bzw. Teil des Restkörpers kann vorzugsweise zumindest im Wesentlichen hülsenförmig ausgebildet sein.

Die Rasteinheit kann insbesondere in der Art einer Rastwippe ausgebildet sein.

An dieser Stelle sei erwähnt, dass die Rasteinheit vorzugsweise ein zumindest im Wesentlichen starres Bauteil ist (bzw. aus einem zumindest im Wesentlichen starren Material ausgebildet ist), wobei die Rasteinheit aber dennoch ausgebildet sein kann, dass eine im Rahmen der Montage des zweiten Bauteils erforderliche, zumindest geringfügige Flexibilität bzw. elastische Verformbarkeit möglich ist.

Vorzugsweise ist die Rasteinheit bzw. das erste Bauteil aus einem Kunststoff ausgebildet, insbesondere aus einem Thermoplast oder Duroplast, vorzugsweise jedoch nicht aus einem Elastomer.

In einer vorteilhaften Weiterbildung der Erfindung kann vorgesehen sein, dass das zweite Bauteil zumindest teilweise innerhalb des ersten Bauteils oder das erste Bauteil zumindest teilweise innerhalb des zweiten Bauteils aufgenommen ist.

Vorzugsweise ist das zweite Bauteil zumindest teilweise bzw. abschnittsweise innerhalb des ersten Bauteils aufgenommen, d. h. das erste Bauteil, das die Rasteinheit aufweist, umgibt das zweite Bauteil zumindest teilweise bzw. abschnittsweise.

Alternativ kann allerdings auch das zweite Bauteil das erste Bauteil zumindest teilweise bzw. abschnittsweise umgeben bzw. umhüllen. An dieser Stelle sei betont, dass Merkmale und Vorteile des ersten Bauteils, die vorstehend und nachfolgend genannt werden, auch auf das zweite Bauteil übertragen werden können - und umgekehrt. Demzufolge kann sogar vorgesehen sein, dass beide Bauteile jeweils eine Rasteinheit mit einem Rastmittel aufweisen.

Das erste Bauteil und/oder das zweite Bauteil kann zumindest abschnittsweise im Wesentlichen hohlzylindrisch oder hülsenförmig (z. B. mit einem runden, ovalen, rechteckigen oder sonstigen polygonalen Querschnitt) ausgebildet sein. Insbesondere kann vorgesehen sein, dass zumindest der Abschnitt des ersten Bauteils, in dem die Rasteinheit angeordnet ist (und damit gegebenenfalls auch die nachfolgend noch genannte Ausnehmung für die Rasteinheit) hohlzylindrisch oder hülsenförmig ausgebildet ist. Der Restkörper des ersten Bauteils kann grundsätzlich aber eine beliebige Struktur ausbilden und muss nicht unbedingt eine hohlzylindrische oder hülsenförmige Struktur aufweisen.

Gemäß einer Weiterbildung der Erfindung kann vorgesehen sein, dass sich die Seitenarme zumindest im Wesentlichen orthogonal zu der Längsachsrichtung der Rasteinheit erstrecken.

Ein zu der Längsachse der Rasteinheit orthogonaler Verlauf der Seitenarme ist zwar bevorzugt, zur Realisierung der Erfindung aber nicht unbedingt erforderlich. Grundsätzlich kann in einer weniger bevorzugten Ausgestaltung der Erfindung beispielsweise auch vorgesehen sein, dass die Seitenarme gegenüber der Längsachsrichtung der Rasteinheit um einen Kippwinkel von 45° verkippt verlaufen, vorzugsweise um zumindest 60° verkippt verlaufen, noch weiter bevorzugt um zumindest 85°, 86°, 87°, 88° oder 89° verkippt verlaufen.

Die Seitenarme sind vorzugsweise zueinander fluchtend, d. h. zumindest im Wesentlichen an derselben axialen Position entlang der Längsachse der Rasteinheit an voneinander abgewandten bzw. gegenüberliegenden Seiten der Rasteinheit angeordnet. Die Seitenarme können toleranzbedingt gegebenenfalls aber auch geringfügig axial zueinander versetzt sein.

In einer Ausgestaltung der Erfindung kann vorgesehen sein, dass der Querschnitt des ersten Bauteils im Bereich der axialen Position der Seitenarme umfangsseitig zumindest im Wesentlichen geschlossen ist. Hingegen kann vorgesehen sein, dass der Querschnitt des ersten Bauteils an den axialen Positionen neben den Seitenarmen, insbesondere an axialen Positionen, die unmittelbar an die Seitenarme angrenzen, umfangsseitig unterbrochen ist.

Gemäß einer Weiterbildung der Erfindung kann vorgesehen sein, dass das erste Bauteil, insbesondere der Restkörper des ersten Bauteils, eine Ausnehmung aufweist, in der die Rasteinheit beweglich, insbesondere in Richtung auf das zweite Bauteil verkippbar, angeordnet ist. Die Rasteinheit kann insbesondere über die Seitenarme an dem Restkörper des ersten Bauteils angebunden und innerhalb der Ausnehmung befestigt sein.

Der Restkörper (oder zumindest der Teil des Restkörpers, in dem die Ausnehmung für die Rasteinheit ausgebildet ist), kann vorzugsweise zumindest im Wesentlichen hülsenförmig ausgebildet sein.

Besagte Ausnehmung in dem ersten Bauteil kann vorzugsweise zumindest abschnittsweise entlang der Längsachsrichtung der Rasteinheit verlaufen. Beispielsweise kann der die Rasteinheit aufweisende Abschnitt des ersten Bauteils seitlich aufgeschnitten sein (abgesehen von den Bereichen, an denen die Seitenarme angeordnet sind). Das erste Bauteil kann entlang seiner Längserstreckung im Querschnitt beispielsweise zumindest abschnittsweise C-förmig ausgebildet sein.

Vorzugsweise ist die Längserstreckung der Ausnehmung größer als die Längserstreckung der Rasteinheit. Vorzugsweise ist außerdem die Quererstreckung der Ausnehmung größer als die Quererstreckung der Rasteinheit, insbesondere um die Summe der Längserstreckungen der beiden Seitenarme des Festkörpergelenks größer als die Quererstreckung der Rasteinheit.

Die elastische Auslenkung der Rasteinheit bzw. die Wipp- oder Schwenkbewegung der Rasteinheit bei Auslenkung aus dem Grundzustand kann in Richtung auf eine Mittelachse des ersten Bauteils hin bzw. von der Mittelachse des ersten Bauteils weg verlaufen.

In einer Weiterbildung der Erfindung kann vorgesehen sein, dass die Rasteinheit entlang der Längsachsrichtung zwei gegenüberliegende, frei bewegliche axiale Enden aufweist.

Insbesondere kann vorgesehen sein, dass die Seitenarme der Rasteinheit in einem axialen Mittelabschnitt entlang der Längsachsrichtung ausgebildet sind, vorzugsweise mittig zwischen den axialen Enden der Rasteinheit.

Gleichwohl die Seitenarme bevorzugt in einem mittleren axialen Abschnitt entlang der Längsachsrichtung der Rasteinheit angeordnet sind, können die Seitenarme gegebenenfalls auch an einem axialen Endabschnitt oder Ende der Rasteinheit angeordnet sein (weniger bevorzugt, da dann keine Sicherungsfunktion der Rasteinheit durch das montierte, zweite Bauteil gewährleistet sein kann) oder zumindest außermittig versetzt sein. Die Position der Seitenarme kann von dem Fachmann anwendungsbedingt festgelegt werden, unter anderem auch zur definierten Einstellung der erforderlichen (maximalen) Montagekraft. Gegebenenfalls kann sogar vorgesehen sein, dass die Seitenarme an einem der axialen Enden des ersten Bauteils angeordnet sind.

In einer Weiterbildung der Erfindung kann vorgesehen sein, dass die Rasteinheit von außerhalb des Steckverbinders unzugänglich ist.

Insbesondere kann vorgesehen sein, dass es sich bei der Rasteinheit nicht um eine von einem Monteur manuell bzw. unmittelbar zu betätigende Rasteinheit handelt. Die Rasteinheit kann daher für eine mechanische Betätigung durch einen Monteur sogar unzugänglich sein.

Es ist grundsätzlich allerdings nicht unbedingt erforderlich, dass die Rasteinheit für den Monteur unzugänglich ist. In der Regel ist die manuelle Betätigung der Rasteinheit durch den Monteur aber zumindest nicht vorgesehen, weshalb es vorteilhaft sein kann, die Rasteinheit zusätzlich zu schützen, beispielsweise mit einer umgebenden Struktur des ersten Bauteils oder eines weiteren, separaten Bauteils zu umgeben.

In einer besonders bevorzugten Weiterbildung der Erfindung kann vorgesehen sein, dass das zweite Bauteil in Richtung auf ein steckseitiges Ende bzw. Steckinterfaces des Steckverbinders montierbar ist, wobei die Rasteinheit im Verlauf der Montage des zweiten Bauteils von dem zweiten Bauteil unmittelbar mechanisch kontaktierbar und ausgehend von dem Grundzustand in den Zwischenzustand auslenkbar ist. Bei dem hierfür in Frage kommenden Teil bzw. Abschnitt des zweiten Bauteils kann es sich beispielsweise um einen in einer Montagerichtung voreilenden, steckseitigen Endabschnitt bzw. um ein steckseitiges Ende des zweiten Bauteils oder um einen von dem steckseitigen Endabschnitt des zweiten Bauteils zurückversetzten Durchmessersprung bzw. einen mantelseitigen Vorsprung / eine mantelseitige Erhebung handeln.

So kann die Montage des Steckverbinders für einen Monteur besonders komfortabel und unkompliziert sein, da die Rasteinheit automatisch durch das Montieren des zweiten Bauteils erfolgen kann. Auf diese Weise können außerdem Montagefehler vermieden werden und die Montagezeit verkürzt sein.

Vorzugsweise kann eine voreilende Kante oder Stirnfläche des zweiten Bauteils oder besagter Durchmessersprung / mantelseitiger Vorsprung mit einer korrespondierenden Kontaktfläche der Rasteinheit des ersten Bauteils zusammenwirken, um die Rasteinheit um das Festkörpergelenk herum mechanisch auszulenken. Optional kann die Rasteinheit bzw. deren Kontaktfläche und/oder das voreilende, steckseitige Ende des zweiten Bauteils hierzu gegenüber der Montagerichtung geneigt sein, so dass die Montagebewegung möglichst schonend in die Auslenkbewegung der Rasteinheit übersetzt werden kann. Besonders bevorzugt eignet sich hierzu eine schräge Fläche des Rastmittels oder der Stirnseite der Rasteinheit (z. B. eine Fase oder abgerundete Kante).

In einer Weiterbildung der Erfindung kann vorgesehen sein, dass sich die Seitenarme der Rasteinheit in einem vollständig montierten Zustand des zweiten Bauteils an einer axialen Position zwischen einem steckseitigen Endabschnitt und einem von dem steckseitigen Endabschnitt abgewandten, kabelseitigen Endabschnitt des zweiten Bauteils befinden.

Der steckseitige Endabschnitt bzw. das steckseitige Ende des zweiten Bauteils ist in der vollständig montierten Position des zweiten Bauteils daher vorzugsweise näher an dem steckseitigen Ende des Steckverbinders positioniert als das Festkörpergelenk bzw. die Seitenarme der Rasteinheit. Diese Endposition des zweiten Bauteils relativ zu dem Festkörpergelenk hat sich als mechanisch besonders stabil und daher vorteilhaft herausgestellt. Grundsätzlich kann das steckseitige Ende bzw. der steckseitige Endabschnitt des zweiten Bauteils im vollständig montierten Zustand allerdings auch an einer anderweitigen axialen Position relativ zu dem Festkörpergelenk zum Liegen kommen (z. B. an der axialen Position, an der sich das Festkörpergelenk befindet).

In einer besonders vorteilhaften Weiterbildung der Erfindung kann vorgesehen sein, dass die Rasteinheit, insbesondere ein steckseitiger axialer Endabschnitt bzw. ein steckseitiges axiales Ende der Rasteinheit in dem vollständig montierten Zustand des zweiten Bauteils unmittelbar an dem zweiten Bauteil anliegt. Vorzugsweise befinden sich hierfür die einander zugewandten Mantelflächen der Rasteinheit und des zweiten Bauteils entsprechend in Anlage.

Auf diese Weise ist es möglich, dass das zweite Bauteil als Sicherungsmittel für die Rasteinheit dient, sobald das zweite Bauteil vollständig montiert wurde. Insbesondere wenn das zweite Bauteil an dem steckseitigen Endabschnitt der Rasteinheit anliegt und diese Anlageposition in Steckrichtung vor dem Festkörpergelenk angeordnet ist, kann ein mechanisch besonders robuster Endmontagezustand erreicht werden und sichergestellt sein, dass sich die Rasteinheit selbst bei großer mechanischer Beanspruchung des Steckverbinders nicht unbeabsichtigt löst.

An dieser Stelle sei betont, dass es nicht unbedingt erforderlich ist, dass das zweite Bauteils im montierten Zustand unmittelbar an der Rasteinheit anliegt. Grundsätzlich kann auch eine lateral Beabstandung von der Rasteinheit verbleiben. Vorzugsweise, aber wiederum nicht notwendigerweise, kann die laterale Beabstandung derart bemessen sein, dass sich die Rasteinheit nicht mehr vollständig auslenken lassen kann und damit zumindest teilweise von dem zweiten Bauteil blockiert wird.

Hinsichtlich der Anlage oder Blockierung der Rasteinheit durch das zweite Bauteil in dessen montiertem Zustand können insbesondere zwei Varianten vorgesehen sein:
- Ein steckseitiger axialer Endabschnitt oder ein steckseitiges axiales Ende des zweiten Bauteils liegt unmittelbar an der Rasteinheit an; oder
- Der steckseitige axiale Endabschnitt bzw. das steckseitige axiale Ende des zweiten Bauteils ragt steckseitig über die Rasteinheit hinaus, so dass das zweite Bauteil mit einem von dem steckseitigen axialen Endabschnitt beabstandeten Abschnitt an der Rasteinheit anliegt.

Es sei betont, dass die Rasteinheit grundsätzlich alternativ oder zusätzlich noch durch andere Mittel gesichert werden kann. Die Sicherung der Rasteinheit im montierten Zustand kann daher auch vollständig unabhängig von dem zweiten Bauteil erfolgen. Beispielsweise kann eine separate Sekundärsicherung vorgesehen sein, um das erste Bauteil auf redundante Weise an dem zweiten Bauteil zu sichern.

In einer vorteilhaften Weiterbildung der Erfindung kann vorgesehen sein, dass das Rastmittel an einem kabelseitigen Endabschnitt der Rasteinheit angeordnet ist, beispielsweise an einem kabelseitigen Ende der Rasteinheit.

Grundsätzlich muss das Rastmittel allerdings nicht an dem kabelseitigen Endabschnitt bzw. an dem kabelseitigen Ende der Rasteinheit angeordnet sein. Es kann bereits vorteilhaft sein, wenn das Rastmittel in Axialrichtung näher an dem kabelseitigen Ende der Rasteinheit positioniert ist.

In einer vorteilhaften Weiterbildung der Erfindung kann vorgesehen sein, dass eine Mantelfläche der Rasteinheit, insbesondere eine an einem steckseitigen axialen Endabschnitt oder einem steckseitigen axialen Ende der Rasteinheit ausgebildete Mantelfläche der Rasteinheit, die einer Mantelfläche eines steckseitigen Endabschnitts des zweiten Bauteils im montierten Zustand zugewandt ist, und das Rastmittel auf derselben Seite der Rasteinheit ausgebildet sind.

Insbesondere kann vorgesehen sein, dass die besagte Mantelfläche der Rasteinheit eine Anlagefläche zur unmittelbaren Anlage des zweiten Bauteils ist. Die Mantelfläche der Rasteinheit kann somit vorzugsweise eine Anlagefläche der Rasteinheit sein, an der das zweite Bauteil bzw. eine der Rasteinheit zugewandte Mantelfläche des zweiten Bauteils im montierten Zustand zumindest abschnittsweise anliegt, um die vorstehend bereits erwähnte Sicherungsfunktion zu erfüllen.

In einer Weiterbildung der Erfindung kann vorgesehen sein, dass das Rastmittel als Rasthaken ausgebildet ist, wobei der Rasthaken in einem vollständig montierten Zustand des zweiten Bauteils in einer korrespondierenden Rastausnehmung des zweiten Bauteils oder hinter einem Rücksprung des zweiten Bauteils verrastet ist.

Das Rastmittel kann gegebenenfalls aber auch als Rastausnehmung ausgebildet sein oder als Rücksprung, wobei das zweite Bauteil dann einen entsprechend korrespondierenden Rasthaken oder Rastvorsprung aufweisen kann, um die Rastverbindung in montiertem Zustand zu ermöglichen.

Grundsätzlich eignen sich beliebige Rastmittel und Gegenrastmittel zur Verrastung zwischen den beiden Bauteilen im Rahmen der vorliegenden Erfindung. Besonders bevorzugt weist allerdings die Rasteinheit besagten Rasthaken auf.

In einer vorteilhaften Ausgestaltung der Erfindung kann vorgesehen sein, dass sich die Rasteinheit in einem nicht montierten Zustand des zweiten Bauteils und in einem vollständig montierten Zustand des zweiten Bauteils jeweils in dem mechanisch entspannten Grundzustand befindet.

Die elastische Auslenkung der Rasteinheit in den Zwischenzustand kann somit vorzugsweise ausschließlich während der Montage des zweiten Bauteils erfolgen. Es sei allerdings betont, dass anwendungsbedingt (z. B. für eine weiter verbesserte Vibrationstoleranz) grundsätzlich auch eine elastische Verspannung bzw. Rückstellkraft in der Rasteinheit vorgesehen sein kann, nachdem das zweite Bauteil in oder auf dem ersten Bauteil montiert ist.

Gemäß einer Weiterbildung der Erfindung kann vorgesehen sein, dass das erste Bauteil ein elektrisch isolierendes Bauteil ist, insbesondere ein elektrisch isolierendes Steckverbindergehäuse oder ein Isolatorelement (beispielsweise ein zwischen einem Außenleiterkontaktelement und einem Innenleiterkontaktelement angeordnetes Isolatorelement, das mitunter auch als "Kontaktteileträger" bezeichnet wird).

Bei dem zweiten Bauteil kann es sich gegebenenfalls auch um ein elektrisch isolierendes Bauteil handeln. Vorzugsweise handelt es sich bei dem zweiten Bauteil allerdings um ein elektrisch leitfähiges Bauteil, insbesondere um ein elektrisches Kontaktelement (z. B. ein Außenleiterkontaktelement oder ein Innenleiterkontaktelement).

Alternativ kann es sich aber auch bei dem zweiten Bauteil um ein elektrisch isolierendes Bauteil handeln (z. B. um ein elektrisch isolierendes Steckverbindergehäuse oder ein Isolatorelement) und bei dem ersten Bauteil um ein elektrisch leitfähiges Bauteil (beispielsweise um ein Außenleiterkontaktelement oder um ein Innenleiterkontaktelement).

Auf vorteilhafte Weise kann im Rahmen der Erfindung daher eine robuste mechanische Kontaktierung bzw. Befestigung zwischen einem elektrisch isolierenden Bauteil und einem elektrisch leitfähigen Bauteil oder zwischen zwei elektrisch isolierenden Bauteilen bereitgestellt werden. Die Erfindung bezieht sich damit auf eine rein mechanische Kontaktierung zwischen zwei Steckverbinderkomponenten bzw. Steckverbinder-Bauteilen. Im Rahmen der Erfindung kommt es dabei grundsätzlich nicht darauf an, um welche Bauteile es sich jeweils konkret handelt und welches der Bauteile die Rasteinheit aufweist, was einen besonders flexiblen Einsatz des erfindungsgemäßen Prinzips ermöglicht.

In einer Weiterbildung der Erfindung kann vorgesehen sein, dass der Steckverbinder zusätzlich ein von der Rasteinheit separates Befestigungsmittel zur Befestigung, insbesondere Verrastung, des Steckverbinders mit einem korrespondierenden Gegensteckverbinder aufweist.

Entsprechende Befestigungsmittel zur Sicherung der Verbindung zwischen Steckverbinder und Gegensteckverbinder sind grundsätzlich bekannt und insbesondere bei Steckverbindern mit hohen mechanischen Anforderungen, für die auch die vorliegend beanspruchte Erfindung zur Anwendung kommen kann, vorteilhaft.

An dieser Stelle sei erwähnt, dass der Steckverbinder außerdem noch beliebige weitere Steckverbinderkomponenten und Bauteile aufweisen kann, wie beispielsweise Dichtungen, Stützhülsen, etc. Wie vorstehend bereits erwähnt, kommt es auf die konkrete Ausgestaltung des Steckverbinders und dessen technische Merkmale im Rahmen der Erfindung nicht unbedingt an.

Die Erfindung betrifft auch ein Verfahren zur Montage eines elektrischen oder optischen Steckverbinders, aufweisend zumindest die folgenden Verfahrensschritte:
- Bereitstellen eines ersten Bauteils, das eine Rasteinheit mit einem Rastmittel aufweist;
- Bereitstellen eines zweiten Bauteils;
- Befestigen des zweiten Bauteils unmittelbar an dem ersten Bauteil (insbesondere zumindest teilweise innerhalb des ersten Bauteils oder zumindest teilweise auf dem ersten Bauteil), wobei die Rasteinheit des ersten Bauteils von einem mechanisch entspannten Grundzustand über ein tordierbares Festkörpergelenk, das durch zwei, sich winklig zu einer Längsachsrichtung der Rasteinheit erstreckende, gegenüberliegende Seitenarme gebildet ist, vorübergehend elastisch in einen Zwischenzustand ausgelenkt wird; und
- Verrasten des Rastmittels der Rasteinheit des ersten Bauteils mit dem zweiten Bauteil zur gegenseitigen Befestigung der beiden Bauteile.

Das Auslenken der Rasteinheit im Verlauf der Montage des zweiten Bauteils erfolgt vorzugsweise automatisch durch eine unmittelbare mechanische Kontaktierung zwischen dem zweiten Bauteil und der Rasteinheit, insbesondere durch eine mechanische Kontaktierung zwischen einem in Montagerichtung voreilenden, steckseitigen Endabschnitt des zweiten Bauteils oder einem von dem steckseitigen Endabschnitt des zweiten Bauteils zurückversetzten Durchmessersprung bzw. mantelseitigen Vorsprung des zweiten Bauteils mit einer Kontaktfläche der Rasteinheit.

Im montierten Zustand der beiden Bauteile kann vorgesehen sein, dass sich die Rasteinheit auf oder in dem zweiten Bauteil abstützt, was eine unbeabsichtigte Betätigung nach Erreichen des montierten Zustands des zweiten Bauteils verhindern kann. Auf diese Weise kann ein selbsthemmender Primärhaken für ein Kontaktelement bereitgestellt werden.

Merkmale, die im Zusammenhang mit einem der Gegenstände der Erfindung, namentlich gegeben durch den erfindungsgemäßen Steckverbinder und das erfindungsgemäße Verfahren zur Montage des Steckverbinders, beschrieben wurden, sind auch für die anderen Gegenstände der Erfindung vorteilhaft umsetzbar. Ebenso können Vorteile, die im Zusammenhang mit einem der Gegenstände der Erfindung genannt wurden, auch auf die anderen Gegenstände der Erfindung bezogen verstanden werden.

Ergänzend sei darauf hingewiesen, dass Begriffe wie "umfassend", "aufweisend" oder "mit" keine anderen Merkmale oder Schritte ausschließen. Ferner schließen Begriffe wie "ein" oder "das", die auf eine Einzahl von Schritten oder Merkmalen hinweisen, keine Mehrzahl von Merkmalen oder Schritten aus - und umgekehrt.

In einer puristischen Ausführungsform der Erfindung kann allerdings auch vorgesehen sein, dass die in der Erfindung mit den Begriffen "umfassend", "aufweisend" oder "mit" eingeführten Merkmale abschließend aufgezählt sind. Dementsprechend kann eine oder können mehrere Aufzählungen von Merkmalen im Rahmen der Erfindung als abgeschlossen betrachtet werden, beispielsweise jeweils für jeden Anspruch betrachtet. Die Erfindung kann beispielsweise ausschließlich aus den in Anspruch 1 genannten Merkmalen bestehen.

Es sei erwähnt, dass Bezeichnungen wie "erstes" oder "zweites" etc. vornehmlich aus Gründen der Unterscheidbarkeit von jeweiligen Vorrichtungs- oder Verfahrensmerkmalen verwendet werden und nicht unbedingt andeuten sollen, dass sich Merkmale gegenseitig bedingen oder miteinander in Beziehung stehen.

Ferner sei betont, dass die vorliegend beschriebenen Werte und Parameter Abweichungen oder Schwankungen von ±10% oder weniger, vorzugsweise ±5% oder weniger, weiter bevorzugt ±1 % oder weniger, und ganz besonders bevorzugt ±0,1% oder weniger des jeweils benannten Wertes bzw. Parameters mit einschließen, sofern diese Abweichungen bei der Umsetzung der Erfindung in der Praxis nicht ausgeschlossen sind. Die Angabe von Bereichen durch Anfangs- und Endwerte umfasst auch all diejenigen Werte und Bruchteile, die von dem jeweils benannten Bereich eingeschlossen sind, insbesondere die Anfangs- und Endwerte und einen jeweiligen Mittelwert.

Nachfolgend werden Ausführungsbeispiele der Erfindung anhand der Zeichnungen näher beschrieben.

Die Figuren zeigen jeweils bevorzugte Ausführungsbeispiele, in denen einzelne Merkmale der vorliegenden Erfindung in Kombination miteinander dargestellt sind. Merkmale eines Ausführungsbeispiels sind auch losgelöst von den anderen Merkmalen des gleichen Ausführungsbeispiels umsetzbar und können dementsprechend von einem Fachmann ohne Weiteres zu weiteren sinnvollen Kombinationen und Unterkombinationen mit Merkmalen anderer Ausführungsbeispiele verbunden werden.

In den Figuren sind funktionsgleiche Elemente mit denselben Bezugszeichen versehen.

Es zeigen schematisch:
- Figur 1: eine perspektivische Darstellung eines elektrischen Steckverbinders gemäß einem ersten Ausführungsbeispiel der Erfindung, mit einem als elektrisch isolierendes Steckverbindergehäuse ausgebildeten, ersten Bauteil, und einem als Außenleiterkontaktelement ausgebildeten, zweiten Bauteil;
- Figur 2: eine perspektivische Prinzipdarstellung einer als Rastwippe ausgebildeten Rasteinheit eines erfindungsgemäßen elektrischen Steckverbinders;
- Figur 3: den elektrischen Steckverbinder gemäß Figur 1 in einem ersten Montagezustand des Außenleiterkontaktelements innerhalb des Steckverbindergehäuses, in dem sich die Rasteinheit noch in ihrem mechanisch entspannten Grundzustand befindet, in einer seitlichen Schnittdarstellung;
- Figur 4: den elektrischen Steckverbinder gemäß Figur 3 in einem zweiten Montagezustand, in dem die Rasteinheit von dem voreilenden Endabschnitt des Außenleiterkontaktelements in einen elastischen Zwischenzustand ausgelenkt wurde;
- Figur 5: den elektrischen Steckverbinder gemäß Figur 3 in einem dritten Montagezustand, in dem der voreilende Endabschnitt des Außenleiterkontaktelements das Festkörpergelenk passiert;
- Figur 6: den elektrischen Steckverbinder gemäß Figur 3 in einem vierten Montagezustand, in dem der voreilende Endabschnitt des Außenleiterkontaktelements das Festkörpergelenk bereits passiert hat, kurz vor dem vollständig montierten Zustand;
- Figur 7: den elektrischen Steckverbinder gemäß Figur 3 in einem vollständig montierten Zustand;
- Figur 8: einen elektrischen Steckverbinder gemäß einem zweiten Ausführungsbeispiel der Erfindung, mit einem als Isolatorelement ausgebildeten, ersten Bauteil und einem innerhalb des Isolatorelements montierten, als Innenleiterkontaktelement ausgebildeten, zweiten Bauteil, in einer perspektivischen Darstellung; und
- Figur 9: den elektrischen Steckverbinder gemäß Figur 8 in einer seitlichen Schnittdarstellung.

In den Figuren 1 und 3 bis 7 ist ein elektrischer Steckverbinder 1 gemäß einem ersten Ausführungsbeispiel der Erfindung in verschiedenen Darstellungen gezeigt. Figur 1 zeigt eine perspektivische Gesamtdarstellung, wobei in den Figuren 3 bis 7 verschiedene Montagezustände des Steckverbinders 1 in einer seitlichen Schnittdarstellung gezeigt werden.

In den Ausführungsbeispielen ist der Steckverbinder 1 als elektrischer Steckverbinder 1 dargestellt (genauer gesagt: als elektrischer Winkelsteckverbinder in koaxialer Ausführung). Grundsätzlich eignet sich die Erfindung allerdings auch für optische Steckverbinder, und insbesondere auch die geometrische und funktionale Ausgestaltung des in den Ausführungsbeispielen gezeigten elektrischen Steckverbinders 1 ist lediglich beispielhaft zur Verdeutlichung der Erfindung zu verstehen.

Der elektrische Steckverbinder 1 weist ein erstes Bauteil auf, das in dem ersten Ausführungsbeispiel als elektrisch isolierendes Steckverbindergehäuse 2 ausgebildet ist. Der Steckverbinder 1 weist ein steckseitiges Ende 3 auf, das das Interface zur Verbindung mit einem nicht dargestellten, korrespondierenden Gegensteckverbinder bildet. An dem steckseitigen Ende 3 kann der Steckverbinder 1 optional - nicht näher bezeichnete - mechanische Kodierungsmittel aufweisen, um ein Zusammenstecken nur mit einem vorgesehenen Gegensteckverbinder und auch nur in einer vorgesehenen Orientierung zu ermöglichen. Ferner kann der Steckverbinder eines oder mehrere Befestigungsmittel 4 zur Verrastung des Steckverbinders 1 mit dem Gegensteckverbinder aufweisen. Es können außerdem Dichtungselemente 5 vorgesehen sein, um Bereiche des Steckverbinders 1 gegen das Eindringen von Schmutz und Flüssigkeiten abzudichten. Wie bereits erwähnt, kommt es auf die konkrete Ausgestaltung des Steckverbinders 1 und insbesondere auch des Steckverbindergehäuses 2 im Rahmen der Erfindung nicht unbedingt an.

Der Steckverbinder 1 weist ein zweites Bauteil auf, bei dem es sich im ersten Ausführungsbeispiel um ein innerhalb des ersten Bauteils bzw. des Steckverbindergehäuses 2 aufgenommenes Außenleiterkontaktelement 6 handelt. Zur Kontaktierung mit einem korrespondierenden Gegenkontaktelement des Gegensteckverbinders kann das Außenleiterkontaktelement 6 an seinem steckseitigen Ende beispielsweise einen Federkorb 7 oder auch eine oder mehrere einzelne Kontaktfederlaschen aufweisen.

Optional kann das Steckverbindergehäuse 2 einen so genannten Koshiri-Schutz 8 aufweisen, um das steckseitige Ende des Außenleiterkontaktelements 6 vor einem unsachgemäßen Steckvorgang zu schützen. Der Koshiri-Schutz 8 ist im Ausführungsbeispiel als ringförmig umlaufende, stirnseitige Überdeckung des Außenleiterkontaktelements 6 ausgebildet.

Der elektrische Steckverbinder 1 weist außerdem ein zwischen dem Außenleiterkontaktelement 6 und einem Innenleiterkontaktelement 9 angeordnetes Isolatorelement 10 auf.

An dem steckseitigen Ende 3 des Steckverbinders 1 weist das Steckverbindergehäuse 2 einen hülsenförmigen Abschnitt auf.

Zur Verdeutlichung der Erfindung und einiger weiterer Komponenten des Steckverbinders 1 soll nun anhand der Figuren 3 bis 7 zunächst ein erfindungsgemäßes Verfahren zur Montage des Steckverbinders 1 beschrieben werden.

Im Rahmen der Montage des Steckverbinders 1 ist vorgesehen, dass das zweite Bauteil, vorliegend also das Außenleiterkontaktelement 6, an dem ersten Bauteil, vorliegend also dem Steckverbindergehäuse 2, verrastet wird. Die Figuren 3 bis 6 zeigen diesbezüglich jeweilige Zwischenzustände der Montage und Figur 7 den vollständig montierten Zustand des Außenleiterkontaktelements 6 in dem Steckverbindergehäuse 2. Das Außenleiterkontaktelement 6 wird im Ausführungsbeispiel gemeinsam mit den innerhalb des Außenleiterkontaktelements 6 vormontierten, weiteren Bauteilen montiert (vorliegend das Isolatorelement 10 und das Innenleiterkontaktelement 9).

Das erste Bauteil bzw. das Steckverbindergehäuse 2 weist eine Rasteinheit 11 auf, die ausgehend von einem mechanisch entspannten Grundzustand (vgl. Figuren 1 bis 3 und 7) elastisch in einen Zwischenzustand (vgl. Figuren 4 bis 6) auslenkbar ist. Die Rasteinheit 11 ist in den Ausführungsbeispielen in der Art einer Rastwippe realisiert und in Figur 2 zur besseren Verdeutlichung auch noch in einer vergrößerten Prinzipdarstellung gezeigt.

Zur gegenseitigen Befestigung des Steckverbindergehäuses 2 und des Außenleiterkontaktelements 6 weist die Rasteinheit 11 ein Rastmittel 12 auf, das in den Ausführungsbeispielen als Rasthaken 12 ausgebildet ist, der in dem vollständig montierten Zustand des Außenleiterkontaktelements 6 hinter einem korrespondierenden Rücksprung 13 des Außenleiterkontaktelements 6 verrastet ist (vgl. Figur 7). Grundsätzlich sind auch andere Varianten und Kombinationen von Rastmitteln und Gegenrastmitteln möglich.

Der Rasthaken 12 ist in den Ausführungsbeispielen an einem kabelseitigen Endabschnitt 14 der Rasteinheit 11 angeordnet und weist eine in Richtung auf das kabelseitige Ende geneigte Kontaktfläche 15 bzw. eine Fase auf, über die die Rasteinheit 11 im Verlauf der Montage des Außenleiterkontaktelements 6 von einem in einer Montagerichtung M (vgl. Figur 3) voreilenden, steckseitigen Endabschnitt 16 des Außenleiterkontaktelements 6 bzw. des zweiten Bauteils unmittelbar mechanisch kontaktierbar und ausgehend von dem Grundzustand in den Zwischenzustand auslenkbar ist. Die automatische Auslenkung der Rasteinheit 11 durch das Einführen des Außenleiterkontaktelements 6 in das Steckverbindergehäuse 2 ist anhand einer Zusammenschau der Figuren 3 und 4 gut erkennbar. Die Rasteinheit 11 muss daher nicht separat von einem Monteur betätigt werden und kann gegebenenfalls auch von außerhalb des Steckverbinders 1 unzugänglich bzw. geschützt sein.

Wie sich anhand einer Zusammenschau der Figuren 3 und 7 ergibt, befindet sich die Rasteinheit 11 vor und nach der Montage des Außenleiterkontaktelements 6 jeweils in dem mechanischen entspannten Grundzustand, was gegebenenfalls für die Lebensdauer des Steckverbinders 1 vorteilhaft sein kann.

Für die elastische Auslenkung in den Zwischenzustand weist die Rasteinheit 11 ein tordierbares Festkörpergelenk 17 auf, das durch zwei, sich winklig (im Ausführungsbeispiel orthogonal) zu der Längsachsrichtung bzw. Längsachse L (vgl. u. a. Figur 3) der Rasteinheit 11 bzw. der Montagerichtung M erstreckende, gegenüberliegende Seitenarme 18 gebildet ist. Die gegenüberliegenden Seitenarme 18 sind besonders gut in den Figuren 1 und 2 erkennbar.

Wie ebenfalls gut anhand der Figuren 1 und 2 erkennbar ist, weist das erste Bauteil bzw. das Steckverbindergehäuse 2 in seinem hülsenförmigen Abschnitt eine Ausnehmung 19 auf, in der die Rasteinheit 11 beweglich (in Richtung auf das Außenleiterkontaktelement 6 bzw. das zweite Bauteil verkippbar) angeordnet ist. Die Rasteinheit 11 ist dabei über besagte Seitenarme 18, die an derselben axialen Position an sich gegenüberliegenden Seiten der Rasteinheit 11 angeordnet sind, an dem umgebenden Restkörper des Steckverbindergehäuses 2 befestigt und wird somit in der Ausnehmung 19 schwenkbar gehalten. Eine Auslenkung der Rasteinheit 11 durch das Einführen des Außenleiterkontaktelements 6 führt somit zu einer Torsion der Seitenarme 18. Dabei ist es besonders vorteilhaft, wenn sich das Festkörpergelenk 17 bzw. wenn sich die Seitenarme 18 der Rasteinheit 11 in einem axialen Mittelabschnitt entlang der Längsachse L der Rasteinheit 11 befinden, wie in den Ausführungsbeispielen dargestellt. Auf diese Weise weist die Rasteinheit 11 entlang der Längsachsrichtung zwei gegenüberliegende, frei bewegliche axiale Enden 20 auf.

Durch das vorgeschlagene tordierbare Festkörpergelenk 17 kann die zum Einführen des zweiten Bauteils bzw. des Außenleiterkontaktelements 6 erforderliche Montagekraft gut dosiert werden, selbst wenn der Bauraum innerhalb des Steckverbinders 1 limitiert ist (beispielsweise aufgrund eines Dichtungselements 5). Somit kann die Montage materialschonend und beschädigungsfrei erfolgen, da beispielsweise Abschabungen oder Spanbildung an dem Rasthaken 12 verhindert werden können. Erst wenn der voreilende Endabschnitt des Außenleiterkontaktelements 6 das Festkörpergelenk 17 passiert hat (vgl. die Figuren 5 und 6), muss sich die Rasteinheit 11 ggf. etwas verformen, um ein weiteres Einführen des zweiten Bauteils bzw. des Außenleiterkontaktelements 6 zu ermöglichen, was den Kraftaufwand für die Endmontage erhöhen kann. Aufgrund des flachen Winkels kann eine Spanbildung bzw. eine Beschädigung der Komponenten aber weiterhin vorteilhaft ausgeschlossen sein.

In einem vollständig montierten Zustand des Außenleiterkontaktelements 6 (vgl. Figur 7) ist das steckseitige Ende des Außenleiterkontaktelements 6 näher an dem steckseitigen Ende 3 des Steckverbinders 1 angeordnet als das Festkörpergelenk 17 der Rasteinheit 11. Die Mantelfläche des steckseitigen Endabschnitts des Außenleiterkontaktelements 6 liegt in diesem Zustand außerdem unmittelbar an der ihr zugewandten Mantelfläche 21 der Rasteinheit 11 an (alternativ kann aber auch ein anderer bzw. kabelseitig weiter hinten positionierter Abschnitt des Außenleiterkontaktelements 6 an der Mantelfläche 21 der Rasteinheit 11 anliegen, wenn sich der steckseitige Endabschnitt des Außenleiterkontaktelements 6 steckseitig über die Rasteinheit 11 hinaus erstreckt). Auf diese Weise kann das Außenleiterkontaktelement 6 bzw. das zweite Bauteil selbst als Sicherungsmittel dienen, um sicherzustellen, dass die Rasteinheit 11 nicht unbeabsichtigt betätigt und die Verriegelung zwischen den beiden Bauteilen gelöst wird. Die Mantelfläche 21 der Rasteinheit 11 zur unmittelbaren Anlage an der Mantelfläche des zweiten Bauteils bzw. des Außenleiterkontaktelements 6 und das Rastmittel 12 sind daher vorteilhaft auf derselben Seite der Rasteinheit 11 angeordnet.

Wie vorstehend bereits erwähnt, kann es sich bei den aneinander zu befestigenden bzw. miteinander zu verrastenden Bauteilen auch um andere Bauteile des Steckverbinders 1 handeln. Beispielhaft soll anhand der Figuren 8 und 9 nun noch ein weiteres Ausführungsbeispiel der Erfindung gezeigt werden, bei dem es sich bei dem "ersten Bauteil" um ein zwischen dem Außenleiterkontaktelement 6 und dem Innenleiterkontaktelement 9 angeordnetes Isolatorelement 10 und bei dem "zweiten Bauteil" um das Innenleiterkontaktelement 9 handelt. Abgesehen davon entspricht das zweite Ausführungsbeispiel der Figuren 8 und 9 im Wesentlichen dem bereits beschriebenen ersten Ausführungsbeispiel, weshalb auf nähere Details vorliegend nicht weiter eingegangen wird.

An dieser Stelle sei noch erwähnt, dass grundsätzlich auch eine Kombination der beiden gezeigten Ausführungsbeispiele möglich ist, wobei beispielsweise einerseits der vorgestellte Rastmechanismus zwischen Steckverbindergehäuse 2 und Außenleiterkontaktelement 6 und außerdem zwischen Isolatorelement 10 und Innenleiterkontaktelement 9 vorgesehen sein kann.

Außerdem kann auch eine Verrastung zwischen dem Außenleiterkontaktelement 6 und dem Isolatorelement 10 gemäß dem vorgestellten, erfindungsgemäßen Prinzip vorgesehen sein. Denn es soll abschließend noch betont werden, dass auch eine Montage des "zweiten Bauteils" zumindest teilweise auf dem ersten Bauteil erfolgen kann (das heißt, komplementär zu der bereits vorgestellten Anordnung). Selbst eine Verrastung zwischen zwei benachbarten, elektrisch isolierenden Bauteilen kann im Rahmen der Erfindung vorgesehen sein.

## Patentansprüche

1. Steckverbinder (1), insbesondere elektrischer Steckverbinder (1), aufweisend ein erstes Bauteil (2, 10) und ein an dem ersten Bauteil (2, 10) unmittelbar befestigtes, zweites Bauteil (6, 9), wobei das erste Bauteil (2, 10) eine von einem mechanisch entspannten Grundzustand über ein Festkörpergelenk (17) vorübergehend elastisch in einen Zwischenzustand auslenkbare Rasteinheit (11) aufweist, wobei die Rasteinheit (11) ein Rastmittel (12) aufweist, das zur gegenseitigen Befestigung der beiden Bauteile (2, 10 ; 6, 9) mit dem zweiten Bauteil (6, 9) verrastbar ist,
**dadurch gekennzeichnet, dass**
das Festkörpergelenk (17) tordierbar und durch zwei, sich winklig zu einer Längsachse (L) der Rasteinheit (11) erstreckende, gegenüberliegende Seitenarme (18) gebildet ist.

2. Steckverbinder (1) nach Anspruch 1,
**dadurch** g e k e n n z e ich n e t, dass
das zweite Bauteil (6, 9) zumindest teilweise innerhalb des ersten Bauteils (2, 10) oder das erste Bauteil (2, 10) zumindest teilweise innerhalb des zweiten Bauteils (6, 9) aufgenommen ist.

3. Steckverbinder (1) nach Anspruch 1 oder 2,
**dadurch** g e k e n n z e ich n e t, dass
sich die Seitenarme (18) orthogonal zu der Längsachse (L) der Rasteinheit (11) erstrecken, wobei die Seitenarme (18) vorzugsweise an derselben axialen Position an sich gegenüberliegenden Seiten der Rasteinheit (11) angeordnet sind.

4. Steckverbinder (1) nach einem der Ansprüche 1 bis 3,
**dadurch** g e k e n n z e ich n e t, dass
ein Restkörper des ersten Bauteils (2, 10) eine Ausnehmung (19) aufweist, in der die Rasteinheit (11) beweglich, insbesondere in Richtung auf das zweite Bauteil (6, 9) verkippbar, angeordnet ist, wobei die Rasteinheit (11) über die Seitenarme (18) an dem Restkörper des ersten Bauteils (2, 10) angebunden und innerhalb der Ausnehmung (19) befestigt ist.

5. Steckverbinder (1) nach einem der Ansprüche 1 bis 4,
**dadurch** g e k e n n z e ich n e t, dass
die Rasteinheit (11) entlang der Längsachse (L) zwei gegenüberliegende, frei bewegliche axiale Enden (20) aufweist, und wobei die Seitenarme (18) der Rasteinheit (11) in einem axialen Mittelabschnitt entlang der Längsachse (L) ausgebildet sind, vorzugsweise mittig zwischen den axialen Enden (20) der Rasteinheit (11).

6. Steckverbinder (1) nach einem der Ansprüche 1 bis 5,
**dadurch gekennzeichnet, dass**
die Rasteinheit (11) von außerhalb des Steckverbinders (1) unzugänglich ist, insbesondere für eine mechanische Betätigung durch einen Monteur unzugänglich ist.

7. Steckverbinder (1) nach einem der Ansprüche 1 bis 6,
**dadurch gekennzeichnet, dass**
das zweite Bauteil (6, 9) in Richtung auf ein steckseitiges Ende (3) des Steckverbinders (1) montierbar ist, wobei die Rasteinheit (11) im Verlauf der Montage des zweiten Bauteils (6, 9) von dem zweiten Bauteil (6, 9) unmittelbar mechanisch kontaktierbar und ausgehend von dem Grundzustand in den Zwischenzustand auslenkbar ist.

8. Steckverbinder (1) nach einem der Ansprüche 1 bis 7,
**dadurch gekennzeichnet, dass**
sich die Seitenarme (18) der Rasteinheit (11) in einem vollständig montierten Zustand des zweiten Bauteils (6, 9) an einer axialen Position zwischen einem steckseitigen Endabschnitt (16) und einem von dem steckseitigen Endabschnitt (16) abgewandten, kabelseitigen Endabschnitt des zweiten Bauteils (6, 9) befinden.

9. Steckverbinder (1) nach Anspruch 8,
**dadurch gekennzeichnet, dass**
ein steckseitiger axialer Endabschnitt der Rasteinheit (11) in dem vollständig montierten Zustand des zweiten Bauteils (6, 9) unmittelbar an dem zweiten Bauteil (6, 9) anliegt.

10. Steckverbinder (1) nach einem der Ansprüche 1 bis 9,
**dadurch gekennzeichnet, dass**
das Rastmittel (12) an einem kabelseitigen Endabschnitt (14) der Rasteinheit (11) angeordnet ist.

11. Steckverbinder (1) nach einem der Ansprüche 1 bis 10,
**dadurch gekennzeichnet, dass**
eine Mantelfläche (21) der Rasteinheit (11), die einer Mantelfläche eines steckseitigen Endabschnitts (16) des zweiten Bauteils (6, 9) im montierten Zustand zugewandt ist, und das Rastmittel (12) auf derselben Seite der Rasteinheit (11) ausgebildet sind.

12. Steckverbinder (1) nach einem der Ansprüche 1 bis 11,
**dadurch gekennzeichnet, dass**
das Rastmittel als Rasthaken (12) ausgebildet ist, wobei der Rasthaken (12) in einem vollständig montierten Zustand des zweiten Bauteils (6, 9) in einer korrespondierenden Rastausnehmung des zweiten Bauteils (6, 9) oder hinter einem Rücksprung (13) des zweiten Bauteils (6, 9) verrastet ist.

13. Steckverbinder (1) nach einem der Ansprüche 1 bis 12,
**dadurch gekennzeichnet, dass**
das erste Bauteil ein elektrisch isolierendes Bauteil ist, insbesondere ein elektrisch isolierendes Steckverbindergehäuse (2) oder ein Isolatorelement (10), und wobei das zweite Bauteil ein elektrisch leitfähiges Bauteil ist, insbesondere ein Außenleiterkontaktelement (6) oder ein Innenleiterkontaktelement (9).

14. Verfahren zur Montage eines Steckverbinders (1), aufweisend zumindest die folgenden Verfahrensschritte:
- Bereitstellen eines ersten Bauteils (2, 10), das eine Rasteinheit (11) mit einem Rastmittel (12) aufweist;
- Bereitstellen eines zweiten Bauteils (6, 9);
- Befestigen des zweiten Bauteils (6, 9) unmittelbar an dem ersten Bauteil (2, 10), wobei die Rasteinheit (11) des ersten Bauteils (2, 10) von einem mechanisch entspannten Grundzustand über ein tordierbares Festkörpergelenk (17), das durch zwei, sich winklig zu einer Längsachse (L) der Rasteinheit (11) erstreckende, gegenüberliegende Seitenarme (18) gebildet ist, vorübergehend elastisch in einen Zwischenzustand ausgelenkt wird; und
- Verrasten des Rastmittels (12) der Rasteinheit (11) des ersten Bauteils (2, 10) mit dem zweiten Bauteil (6, 9) zur gegenseitigen Befestigung der beiden Bauteile (2, 10 ; 6, 9).
